# EUROPÄISCHE PATENTSCHRIFT

(11) **EP 2 046 179 B1**
(45) Veröffentlichungstag und Bekanntmachung des Hinweises auf die Patenterteilung: **07.01.2015**
(21) Anmeldenummer: 07786887.5
(22) Anmeldetag: 28.06.2007
(51) Int. Cl.: A47K 11/10

(54) **TOILETTENBÜRSTE**
TOILET BRUSH
BROSSE WC

(30) Priorität: 25.07.2006 DE 102006034405
(43) Veröffentlichungstag der Anmeldung: 15.04.2009
(62) Teilanmeldung aus: 13180083.1
(73) Patentinhaber: Huller, Joachim, 77716 Fischerbach (DE)
(72) Erfinder: Huller, Joachim, 77716 Fischerbach (DE)
(74) Vertreter: Alber, Norbert
(86) Internationale Anmeldenummer: PCT/EP2007/056489
(87) Internationale Veröffentlichungsnummer: WO 2008/012161

(56) Entgegenhaltungen:
- EP-A- 0 161 907
- WO-A-2006/005925
- WO-A2-97/14331
- DE-A1- 2 905 603
- DE-A1- 19 615 098
- DE-C1- 3 523 968
- DE-U1- 20 101 077
- FR-A- 2 569 972
- GB-A- 2 188 540

## Beschreibung

### I. Anwendungsgebiet

Die Erfindung betrifft eine Toilettenbürste für insbesondere gekrümmte Oberflächen.

### II. Technischer Hintergrund

Toilettenbürsten dienen der Reinigung von heute üblichen Toilettenschüsseln, die in der Regel aus Porzellan bestehen und die einen u-förmigen, nach unten offenen, Innenrand besitzen, in dem das Wasser eingespült wird und in dem sich ebenfalls Verschmutzungen absetzen können.

Mit einer Toilettenbürste sollen Feststoffablagerungen an allen Innenflächen der Toilettenschüssel, auch unter dem nach innen gekröpften Rand, gut entfernbar sein.

Zusätzlich besteht die Forderung, dass die Toilettenbürste selbst, also vor allem deren Reinigungskopf, dennoch so gestaltet sein muss, dass die beim Reinigungsvorgang sich im Reinigungskopf absetzenden Feststoff-verunreinigungen ebenfalls leicht entfernbar sind, und zwar vorzugsweise ausschließlich mittels der Wasserströmung der Toilettenspülung innerhalb der Toilettenschüssel.

Zu diesem Zweck sind unterschiedliche Formen von Toilettenbürsten bekannt.

Die häufigste Form besteht aus einem Reinigungskopf, der rotationssymmetrisch zur Längsachse des Stiels ist, und der aus Borsten, meist Bündeln von Borsten, besteht, die von dem Grundkörper des Reinigungskopfes, welches in Axialrichtung des Stiels eine Art Verlängerung darstellt, aufgenommen sind. In der Regel bestehen sowohl die Borsten als auch der Stiel und der Grundkörper des Reinigungskopfes aus Kunststoff.

Der Nachteil dieser Bauform besteht darin, dass die Borsten relativ dünn sind, meist unter 1 mm, und beim Entlangziehen mit ihren freien Enden über eine zu reinigende Fläche nur eine sehr schmale Spur reinigen.

Auf der anderen Seite sind die Enden der einzelnen Borsten relativ weit voneinander entfernt, nämlich mehrere Millimeter, was notwendig ist, um eine anschließende Reinigung der Borsten selbst nicht zu sehr zu erschweren, denn je näher die Borsten zusammenstehen, umso schwerer sind dazwischen abgelagerte Verunreinigungen zu entfernen. Dies zeigt sich insbesondere, wenn die Borsten in Büschelform angeordnet sind, indem Verunreinigungen umso schwerer aus den Zwischenräumen zwischen den Borsten zu entfernen sind, je näher sie zum Befestigungspunkt des Büschels am Grundkörper vorgedrungen sind, und je näher die Borsten beieinander liegen.

Um eine ausreichende Reinigungswirkung auf der Unter- und Seitenfläche der Toilettenschüssel zu gewährleisten, müssten die Borsten eine ausreichende Steifigkeit aufweisen. Dies jedoch verhindert wiederum ein Umbiegen und Eindringen der Borsten unter den gekröpften Rand, und wenn, dann erfolgt eine Reinigung nur auf der Außenseite des gekröpften Randes, nicht aber auf der Innenseite.

Zur Verbesserung ist an derartigen rotationssymmetrischen Bürsten, meist am oberen Teil des Reinigungskopfes, manchmal ein zusätzliches, mit dem freien Ende nach oben aufragendes, plattenförmiges Bürstenteil angeordnet, welches dem Hineinfahren unter den Rand dienen soll.

Dies ist im Prinzip wirksam, wegen der entweder relativ hoch liegenden oder radial relativ weit auskragenden Position dieses Zusatzteiles zum übrigen Bürstenkopf.

Die Reinigung des Zusatzteiles gestaltet sich jedoch äußerst schwierig, da es fast keine Stellung gibt, in der man dieses Zusatzteil in den Strom der Wasserspülung der Toilette halten kann, da der Durchmesser des rotationssymmetrischen Teiles alleine in der Regel bereits annähernd dem freien Durchmesser des Abflussrohres zum Siphon, also dem Geruchsverschluss der Toilette, entspricht.

Daneben sind natürlich auch Toilettenbürsten bekannt, bei denen der Reinigungskopf ein Grundkörper in Form einer kleinen, stabilen Platte ist, von dem aus die Borsten bzw. Borstenbündel im wesentlichen parallel laufend und nur leicht divergierend meist in nur eine Richtung, etwa lotrecht zur Hauptebene des Grundkörpers oder auch in beide Richtungen, die hierzu lotrecht sind, abragen.

In der Regel ist dann die Plattenebene des Grundkörpers gekröpft am Stiel befestigt. Damit kann eine Reinigung der sichtbaren Flächen der Toilette leicht erfolgen, aber eine Reinigung unter dem gekröpften Rand ist damit völlig unmöglich.

Darüber hinaus besteht das Problem der dünnen und an den Enden relativ weit voneinander entfernten Borsten und deren Enden.

Von der Grundform des rotationssymmetrischen, im einfachsten Fall zylindrischen oder halbkugelförmigen, Reinigungskopfes, der aus Borsten gebildet wird, gibt es darüber hinaus eine Reihe von Abwandlungen.

So beschreibt DE 101 52 123 C1 einen zylindrischen Rotationskörper als Reinigungskopf, der mindestens eine Planfläche, beispielsweise in Form einer sekantenförmigen Abflachung, aufweist.

Die PCT-Anmeldung WO 03/088800 A1 fordert dagegen eine Einbuchtung in der rotationssymmetrischen Außenkontur des aus Borsten gebildeten Bürstenkopfes, um mit dem nach außen gewölbten Teil nahe am freien Ende des Reinigungskopfes besser um den gekröpften Rand einfahren zu können.

Um das Problem der Verunreinigungen zwischen den Borsten des Reinigungskopfes zu vermeiden, ist es auch bereits bekannt, borstenlose Reinigungsköpfe zu verwenden, beispielsweise rotationssymmetrische Körper oder ungleichmäßig geformte Körper mit punktförmigen Noppen, linienförmigen Vorsprüngen etc. auf der Oberfläche, die unterschiedlich angeordnet und geformt sein können und nur sehr gering, meist 1-2 mm, über die übrige Oberfläche vorstehen.

Dann ist die Reinigungswirkung auf den zugänglichen sichtbaren Flächen der Toilettenschüssel meist umso besser, je steifer dieser Grundkörper ausgebildet ist, denn umso mehr Druck kann vom Benutzer beim Arbeiten auf die Fläche aufgebracht werden.

Allerdings verschlechtert eine zunehmende Steifigkeit dieser Art vom Reinigungskopf gleichzeitig die Fähigkeit, eine Reinigung unter dem ungebördelten Rand durchführen zu können.

So zeigt die DE 199 41 718 einen etwa zylindrischen Reinigungskopf mit geschlossener Außenfläche, auf dessen Außenfläche, insbesondere spiralig umlaufend, Lamellen angeordnet sind.

Weiterhin ist aus der französischen Patentanmeldung FR 2569972 eine Toilettenbürste bekannt, die in der Haupterstreckungsebene eine größere Erstreckung aufweist als quer hierzu und dabei plattenförmig ausgebildet ist und in drei Randbereichen in Richtung quer zur Plattenebene biegsamer ist, als im Bereich des Befestigungspunktes des Stiels.

DE 201 01 077 U1 zeigt einen WC-Reiniger, bei dem als Reinigungselemente lamellenförmige Spitzrippen eingesetzt werden.

Ferner ist aus der WO 97/14331 eine Borstenausführung für insbesondere einen Besen bekannt, bei dem die einzelnen Borsten eine axial verlaufende hohlkehlenförmige Vertiefung aufweisen, die in Kehrrichtung weist. Die Borsten sind einstückig zusammen mit einem Borstengrundkörper hergestellt.

Die aus der FR-A-2569972 bekannte Toilettenbürste enthält alle Merkmale des Oberbegriffs des Anspruchs 1.

### III. Darstellung der Erfindung

### a) Technische Aufgabe

Es ist daher die Aufgabe gemäß der Erfindung, eine Toilettenbürste zu schaffen, die trotz guter Reinigungswirkung, auch unter dem umgebördelten Rand der Toilettenschüssel ihrerseits leicht von Verschmutzungen frei zu halten ist und einfach und kostengünstig herzustellen ist.

### b) Lösung der Aufgabe

Diese Aufgabe wird durch das Merkmal in Anspruch 1 gelöst. Vorteilhafte Ausführungsformen ergeben sich aus den Unteransprüchen.

Durch die einerseits flache Ausbildung des Grundkörpers des Reinigungskopfes und andererseits die unterschiedliche Biegsamkeit seiner Randbereiche gegenüber dem zentralen Bereich ergibt sich der Vorteil, dass einerseits durch Aufpressen des relativ steifen Zentralbereichs auf der Bodenfläche der Toilettenschüssel ein relativ hoher Druck aufgebracht werden kann, und andererseits die biegsamen Ränder des flachen Grundkörpers problemlos unter den gekröpften Rand der Toilettenschüssel eingeführt werden können, um dort eine Reinigung zu bewirken.

Auf der Oberfläche des Grundkörpers sind eine Vielzahl von Borsten als Reinigungselementen angeordnet, die quer von der Oberfläche des Grundkörpers abstehen können, und am Rand auch in der Hauptebene des Grundkörpers abstehen können. Borsten mit unterschiedlichen Querschnittsformen können verwendet werden, insbesondere in ihrem Querschnitt hohle oder auch massive Reinigungselemente.

Besonders vorteilhaft haben sich dabei Borsten erwiesen, die einen dreieckigen und insbesondere V-förmigen Querschnitt aufweisen.

Die Ausrichtung des Querschnittes solcher Borsten kann dabei jeweils in die gleiche Richtung gewählt sein, oder vom Befestigungspunkt des Stieles am Grundkörper aus betrachtet jeweils radial nach außen weisend, wobei letzteres einen nicht richtungsgebundenen Einsatz der Bürste vereinfacht.

Vorzugsweise sind die Borsten, einstückig zusammen mit dem Grundkörper aus einem Kunststoff, beispielsweise einem gummiartigen Kunststoff, ausgebildet und der Übergang vom Grundkörper zu den Borsten sind gerundet mit einem Rundungsradius von mindestens 1 mm, besser mindestens 2 mm, insbesondere mindestens 3 mm, um dadurch das in Kanten leichter von statten gehende Ablagern von Verunreinigungen zu verhindern.

Aus dem gleichen Grund können die Borsten, am Grundkörper in einem Mindestabstand von 3 mm oder mehr, besser 4 mm oder 5 mm, angeordnet werden, und dementsprechend einzeln und nicht büschelweise zusammengefasst, um ebenfalls das Ablagern von Verunreinigungen zu erschweren.

Die Gesamtdicke des Reinigungskopfes kann dabei - wenigstens in einigen seiner Randbereiche - gemessen einschließlich der Erstreckung der auf ihm befestigten Reinigungselemente etwas mehr als die freie Breite in der U-förmigen Kröpfung der Toilettenschüssel betragen, so dass bei einem Hineinfahren mit den Rändern der Bürste unter dem gekröpften Rand zwangsweise eine Reinigung sowohl auf der Innenseite als auch auf der Außenseite der Kröpfung erfolgt.

Um den aufzubringenden Druck gerade beim Reinigen der Kröpfung variieren zu können, können die einzelnen Randbereiche des Grundkörpers, der in der Aufsicht betrachtet herzförmig, nierenförmig oder auch frei gestaltet sein kann, jedoch vorzugsweise konvexe Ausbuchtungen nach außen aufweist, unterschiedlich biegsam sein.

Aus demselben Grund kann auch ein- und derselbe Randbereich unterschiedlich leicht in die beiden Querrichtungen zur Hauptebene des Grundkörpers biegsam sein, was beispielsweise durch auf einer Seite des Grundkörpers vorhandene Versteifungsrippen leicht erreichbar ist.

Ebenso können die Borsten auf den beiden Seiten des Grundkörpers eine unterschiedliche Steifigkeit aufweisen und/oder unterschiedliche Querschnittskonturen und/oder unterschiedliche Querschnittsabmessungen, um die Reinigungswirkung der beiden Seiten des Grundkörpers unterschiedlich zu gestalten, was insbesondere dann von Vorteil ist, wenn der Stiel vom Grundkörper in dessen Haupterstreckungsrichtung abragt, so dass der Grundkörper auch auf der Bodenfläche der Toilettenschüssel mit beiden Seiten einsetzbar ist.

Dennoch kann der Befestigungspunkt des Stieles am Grundkörper statt am Rand des Grundkörpers zu dessen Mitte hin versetzt angeordnet sein, und sogar von der Hauptebene des Grundkörpers aus lotrecht abragen.

In einer Weiterbildung der Erfindung ist der Grundkörper des Reinigungskopfes hohl ausgebildet, was für unterschiedliche Zwecke genutzt werden kann.

Zum einen können in der Wandung des Grundkörpers Austrittsöffnungen, insbesondere in Ventilform, welche sich erst bei Druck auf die Außenfläche öffnet, angeordnet sein, um ein in dem Hohlraum bevorratetes Desinfektions- oder Reinigungsmittel ausbringen zu lassen.

Vorzugsweise steht der Hohlraum im Grundkörper mit einem Hohlraum im Stiel in. Verbindung, und der Stiel ist als Pumpe ausgebildet, beispielsweise indem in seinem rohrförmigen Zylinder ein Kolben abgedichtet verschiebbar ist.

Durch diese drucktechnische Verbindung vom Stiel zum Grundkörper kann entweder das Ausbringen eines Reinigungsmittels oder eines Desinfektionsmittels oder auch eines Geruchstoffes über im Grundkörper vorhandene Ausgussöffnungen variiert werden, oder der Grundkörper besitzt keine solchen Austrittsöffnungen, und mittels Betätigung der Pumpe des Stieles kann der im Grundkörper bestehende Überdrück variiert, also vorzugsweise erhöht werden. Dies wiederum führt zu einer Versteifung des Grundkörpers und damit zu einer Erhöhung der Reinigungswirkung, die dann mit dem Kopf aufgebracht werden kann.

Vorzugsweise verfügt die Bürste dabei über eine Arretiervorrichtung, um den erhöhten Druck im Grundkörper des Reinigungskopfes aufrecht zu erhalten, also beispielsweise den Pumpenkolben in einer vorwärtsgeschobenen Position zu sichern.

Um die Bürste möglichst universell einsetzen zu können, kann der Stiel in seiner Winkellage zum Grundkörper verstellbarsein, vorzugsweise sogar von einer zur anderen Seite des Grundkörpers umklappbar gestaltet.

### c) Ausführungsbeispiele

Ausführungsformen gemäß der Erfindung sind im Folgenden beispielhaft näher beschrieben. Es zeigen:
- Fig. 1a:: eine Aufsicht auf den Reinigungskopf,
- Fig. 1b:: eine Seitenansicht der Bürste,
- Fig. 2:: unterschiedliche Querschnittesformen von Reinigungselementen, wobei nur Querschnittesformen 5a-5e und 5i Teil der Erfindung ausmachen,
- Fig. 3:: den Reinigungskopf in der Seitenansicht,
- Fig. 4:: die Bürste im Einsatz.

Figur 1b zeigt die gesamte Reinigungsbürste in der Seitenansicht, bestehend aus einem Stiel 1 und einem Reinigungskopf 2, der am unteren, freien Ende des Stieles 1 befestigt ist.

Der Stiel 1 ist dabei in der Seitenansicht doppelt S-förmig gekröpft um jeweils einen Winkel von circa 45°, und besteht aus einem vorzugsweise hohlen Profil zum Beispiel aus Kunststoff oder einem anderen leicht zu reinigenden Material, welches keinen Abrieb auf Porzellan hinterlässt.

Das untere Ende des Stieles 1 ist vorzugsweise mit einem verringerten Querschnitt ausgestattet und steckt in einer entsprechenden Aufnahme, die als Fortsatz von der Oberseite des Grundkörpers 3 des Reinigungskopfes 2 abragt.

Der Stiel 1 besitzt dabei vorzugsweise einen nicht runden, sondern unrunden, zum Beispiel dreieckigen, äußeren Querschnitt, um ein Verdrehen in der Hand zu vermeiden.

Das hintere, obere Ende des Stieles 1 ist alles Handgriff 16 ausgebildet, und falls der Stiel 1 hohl ausgebildet ist, wie in der Figur 1b, kann am oberen Ende eine Pumpe 14 angeordnet sein, in dem ein Kolben 17 in den Hohlraum 13 des Stieles 1 eindrückbar ist und dadurch in dem Hohlraum 13 Druck aufgebaut werden kann, dessen Sinn später an Hand der Figur 3 erläutert wird.

Der am Stiel 1 befestigte Reinigungskopf 2 besteht - wie aus Figur 1a ersichtlich-aus einem sich in einer Haupterstreckungsebene 10 erstreckenden Grundkörper 3, etwa einer Platte mit zunehmender Dicke zu dem Befestigungspunkt 4 des Stieles 1 hin, und daran angeordneten und von dort in quer zur Hauptebene abragenden Reinigungselementen 5, im folgenden der Kürze halber Borsten genannt.

Der Grundkörper 3 des Reinigungskopfes 2 besitzt dabei die Form eines Herzens oder Blattes, die Spitze dieser Form in die entgegen gesetzte Richtung weisend, in welche der Stiel 1 in der Seitenansicht gekrümmt ist.

Wie in Figur 1 a ersichtlich, sind die Borsten 5 dabei einzeln am Grundkörper 3 angeordnet und nicht in Bündeln zusammengefasst. Die Borsten oder Reinigungselemente 5 können dabei auf Linien angeordnet sein, die parallel zur Randkontur des Grundkörpers 3 verlaufen, wie in der oberen Bildhälfte dargestellt, oder auf Linien, die parallel zu nur einem Teil der Außenkontur parallel verlaufen, wie in der unteren Bildhälfte dargestellt, etwa parallel zu der Außenkontur der Ausbuchtungen 9 der Herz-Form.

Die Borsten 5 können - zum Beispiel wenn sie eine unrunde Form wie etwa die Form eines Dreiecks besitzen, mit ihrer Spitze immer radial von dem Zentrum des Grundkörpers 3 weg nach außen weisen, oder auch immer in Richtung der Symmetrieachse 18 des Grundkörpers 3 weisen.

Damit der annähernd plattenförmige Grundkörper 3 in Querrichtung 11 zu seiner Hauptebene 10 in seinen Randbereichen leichter die Bar ist alles in den weiteren Zentrum liegenden Bereichen, können auf der Oberseite Versteifungsrippen 8 ausgebildet sein, die sich im Zentrum, entweder im Schwerpunkt oder im Befestigungspunkt 4 für den Stiel 1 treffen, wie in Figur 1 a dargestellt, wo der Befestigungspunkt 4 jedoch knapp hinter dem Schwerpunkt der Herz-Form angeordnet ist, die hier der Treffpunkt der Versteifungsrippen 8 ist.

Alternativ dazu kann - an Stelle oder zusätzlich zu solchen Versteifungsrippen 8 - die Dicke des Grundkörpers 3 vom Randbereich 3a zum zentralen Bereich 3b des Grundkörpers 3 zunehmen, wie in Figur 1b dargestellt.

Figur 2 zeigt mögliche Querschnittesformen der Borsten beziehungsweise Reinigungselemente 5, wobei Formen ohne scharfe konvexe Einbuchtungen bevorzugt werden, da sich darin zu leicht Verschmutzungen absetzen können:
Es kann sich dabei um eine Dreiecksform handeln, nämlich gemäß Element 5a um einen massiven Querschnitt, gemäß Element 5b um einen hohlen Querschnitt oder gemäß Element 5c um eine V-Form. Dagegen zeigt Element 5d eine W-Form und Element 5e eine Wellen-Form. Die Elemente 5f und 5g zeigen runde Querschnitte, entweder hohl oder massiv, und Element 5h eine rechteckige, insbesondere quadratische Form. Die Ausrichtung ist dabei vorzugsweise so gewählt, dass eine konvexe Ecke oder Kante in Arbeitsrichtung zeigt. Element 5i zeigt eine C-Form und Element 5k eine X-Form, z. B. gebildet durch zwei an Rücken verbundene L-Formen.

Auch der gerundete Übergang-Radius 19 am Übergang 6 zwischen dem Grundkörper 3 und dem Reinigungselementen 5, wie in Figur 1b ersichtlich, ist wichtig, um die Ablagerung von Verschmutzungen in diesem Bereich zu vermeiden, und kann am besten dadurch erreicht werden, dass die Reinigungselemente 5 einstückig zusammen mit dem Grundkörperteil 3 ausgebildet werden, beispielsweise gespritzt werden aus einem gummiähnlichen Kunststoff.

Dennoch besteht, eine der Herstellungsalternativen darin, wie in Figur 1b bei einem Element eingezeichnet, dass der Grundkörper 3 Durchgangsbohrungen aufweist, durch die die Elemente 5 so hindurch gesteckt sind, dass sie auf der Oberseite und der Unterseite aus dem Grundkörperteil 3 vorstehen.

Auch das Maß des Überstandes der Reinigungselemente aus dem Grundkörper ist für die Funktion wichtig:
So können diese Elemente 5 auf einer Seite, in Figur 1b und 3 beispielsweise auf der Oberseite, in Figur 3 zusätzlich auf der Unterseite, jeweils gleich weit über die gesamte Fläche vorstehen, während auf der Unterseite des Grundkörpers 3 der Figur 1b die Reinigungselemente 5 im zentralen Bereich 3b wesentlich weiter vorstehen als im Randbereich 3a.

Zusammen mit der Tatsache, dass auch die Form der Oberseite und Unterseite des Grundkörpers 3 frei wählbar ist, können Konstellationen gewählt werden, die an den zu reinigenden Gegenstand angepasst sind, also beispielsweise gemäß Figur 1b eine ebene Unterseite des Grundkörpers 3 und eine zum zentralen Bereich 3b ansteigende Oberseite, während es bei der Lösung gemäß Figur 3 gerade umgekehrt ist, also dort eine ebene Oberseite und eine ballige, im zentralen Bereich 3b vorstehend gewölbte Unterseite gegeben ist.

Eine typische Anpassung an den zu reinigenden Gegenstand zeigt Figur 4 bei der Verwendung der erfindungsgemäßen Bürste als Toilettenbrüste, um die freie Breite 7 unter dem überhängenden Rand einer Toilettenschlüssel reinigen zu können.

Die gesamte Höhe des Reinigungskopfes 2 im Randbereich 3a, also vom freien Ende der nach oben ragenden Reinigungselemente 5 bis zum freien Ende der nach unten ragenden, also in die Gegenrichtung abragenden, Reinigungselemente 5 ist dabei gleich groß oder vorzugsweise etwas größer als die freie Breite 7, um beide Flanken dieser Breite gleichzeitig erregen zu können.

Figur 3 zeigt eine weitere Variante des Reinigungskopfes 2', indem dieser einen sich im wesentlichen über die gesamte Fläche in der Hauptebene 10 erstreckenden Hohlraum 12 aufweist, der mit einem Hohlraum 12 im Ansatzteil und dieser wiederum mit dem Hohlraum 13 im dann befestigten Stiel 1 in Verbindung steht. Die an Hand der Figur 1b erläuterte Pumpe 14 erzeugt in diesen Hohlraum 12 einen Druck, mit dessen Hilfe unterschiedliche Effekte erzielt werden können:
Entweder ist der Hohlraum 12 des Grundkörper 3 geschlossen, dann wird durch das Erhöhen des Druckes - je nach Steifigkeit des Materials des Grundkörpers 3etwa die Form des Grundkörpers 3 verändert, vor allem aber durch den im Hohlraum 12 steigenden Druck der Grundkörper 3 deutlich versteift, so dass eine größere mechanische Reinigungswirkung mit dem gleichen Reinigungskopf 2, allerdings bei verringerter Elastizität, erreicht werden kann.

Der Hohlraum 12 kann jedoch auch zum Speichern und Ausbringen einer Flüssigkeit, sei es einer Reinigungsflüssigkeit, einer Desinfektionsflüssigkeit oder einer Geruchsflüssigkeit dienen, in dem im Grundkörper 3 Austrittöffnungen, die vorzugsweise als Ventile 15 ausgebildet sind, angeordnet sind. Die Austrittsöffnungen beziehungsweise Ventile 15 können entweder in den Reinigungselementen 5, nämlich derem hohlen Inneren, ausgebildet sein, oder auch zwischen den Reinigungselementen 5, jedoch muss eine Verbindung mit dem Hohlraum 12 im Grundkörper 3 bestehen.

Ein Druck auf die Pumpe 14 würde danach also eine begrenzte Menge des im Hohlraum 12 befindlichen Stoffes ausbringen.

### BEZUGSZEICHENLISTE

- 1: Stiel
- 2: Reinigungskopf
- 3: Grundkörper
- 3a: Randbereich
- 3b: zentraler Bereich
- 4: Befestigungspunkt
- 5a,b,...: Reinigungselemente (Borsten)
- 6: Übergang
- 7: freie Breite
- 8: Versteifungsrippen
- 9: Ausbuchtung
- 10: Haupterstreckungsebene
- 11: Querrichtung
- 12: Hohlraum
- 13: Hohlraum
- 14: Pumpe
- 15: Ventil
- 16: Handgriff
- 17: Kolben
- 18: Symmetrieachse
- 19: Radius

## Patentansprüche

1. Toilettenbürste mit einem Stiel (1) und einem Reinigungskopf (2), wobei
- der Grundkörper (3) des Reinigungskopfes (2) in seiner Haupterstreckungsebene (10) eine größere Ausdehnung aufweist als in der Querrichtung (11) hierzu, und insbesondere plattenförmig ausgebildet ist, und in wenigstens einem seiner Randbereiche (3a) in Richtung quer zur Hauptebene (10) bzw. Plattenebene biegsamer ist als im zentralen Bereich (3b) oder im Bereich des Befestigungspunktes (4) am Stiel (1),
- auf der Oberfläche des Grundkörpers (3) eine Vielzahl von Borsten als Reinigungselemente (5a,b,...) angeordnet sind, und
- der Querschnitt der Borsten (5a,b,...) hohl oder massiv ist,
**dadurch gekennzeichnet, dass**
- der Stiel (1) am Grundkörper (3) beweglich und elastisch zurückfedernd in seine Ausgangsstellung angeordnet ist durch einstückige Ausbildung des Ansatzzapfens am Grundkörper (3) aus einem biegsamen Material.

2. Toilettenbürste nach Anspruch 1,
**dadurch gekennzeichnet, dass**
- der Querschnitt der Borsten (5a,b,...) ein Winkelprofil ist und/oder
- ein- und derselbe Randbereich (3a) unterschiedlich leicht biegsam in die beiden Querrichtungen (11) zur Hauptebene (10) des Grundkörpers ist.

3. Toilettenbürste nach einem der vorhergehenden Ansprüche,
**dadurch gekennzeichnet, dass**
- der Befestigungspunkt (4) des Stieles (1) am Grundkörper (3) vom Rand (3a) des Grundkörpers (3) zurückversetzt, insbesondere in der Mitte, oder im Schwerpunkt der Fläche des Grundkörpers (3) angeordnet ist und der Stiel (1) insbesondere lotrecht zur Hauptebene (10) befestigt ist.

4. Toilettenbürste nach einem der vorhergehenden Ansprüche,
**dadurch gekennzeichnet, dass**
- die Borsten (5a,b,...) einen Querschnitt aufweisen, der an einem Ende des Querschnitts eine größere Breite als am anderen Ende aufweist und insbesondere dreieckig ist und/oder
- die insbesondere dreieckigen oder V-förmigen oder quadratischen oder wellenförmigen oder W-förmigen oder C-förmigen oder X-förmigen Querschnittskonturen der Borsten (5a,b,...) in der Aufsicht auf die Hauptebene (10) des Grundkörpers (3) betrachtet die Querschnitte der Elemente alle gleich gerichtet sind oder jeweils vom Stiel (1) aus radial nach außen weisen.

5. Toilettenbürste nach einem der vorhergehenden Ansprüche,
**dadurch gekennzeichnet, dass**
- die Borsten (5a,b,...) einzeln und nicht büschelweise am Grundkörper (3) befestigt sind und/oder
- die Borsten (5a,b,...), insbesondere am Befestigungspunkt (4) im Grundkörper (3), zueinander einen Mindestabstand von 3 mm, besser 4 mm, besser 5 mm besitzen.

6. Toilettenbürste nach einem der vorhergehenden Ansprüche,
**dadurch gekennzeichnet, dass**
wenigstens auf einer Seite, insbesondere auf der Unterseite, des Grundkörpers (3) die Gesamtheit der freien Enden der Borsten (5a,b,...) eine nach außen konvexballige dreidimensionale Oberflächenform bilden.

7. Toilettenbürste nach einem der vorhergehenden Ansprüche,
**dadurch gekennzeichnet, dass**
- der Abstand der Borsten (5a,b,...) zueinander 0,8 cm bis 3,0 cm insbesondere das 1,0 cm bis 1,5 cm beträgt und/oder
- der Übergang (6) zwischen den Borsten und dem Grundkörper (3), die einstückig zueinander ausgebildet sind, gerundet ist mit einem Rundungsradius (19) von mindestens 1 mm, vorzugsweise mindestens 2 mm, vorzugsweise mindestens 3 mm.

8. Toilettenbürste nach einem der vorhergehenden Ansprüche,
**dadurch gekennzeichnet, dass**
die Randbereiche (3a) des Grundkörpers (3) unterschiedlich leicht biegsam sind.

9. Toilettenbürste nach einem der vorhergehenden Ansprüche,
**dadurch gekennzeichnet, dass**
- die unterschiedliche Biegsamkeit des Grundkörpers (3) in die beiden Querrichtungen (11) durch Versteifungsrippen (8) auf einer der Außenseiten des Grundkörpers (3) erzielt wird und/oder
- der Befestigungspunkt (4) des Stieles (1) am Grundkörper (3) am Rand (3a) des Grundkörpers (3) und in Erstreckungsrichtung (10) des Stieles (1) oder in einem spitzen Winkel zur Hauptebene (10) des Grundkörpers (3) erfolgt.

10. Toilettenbürste nach einem der vorhergehenden Ansprüche,
**dadurch gekennzeichnet, dass**
- der Stiel (1) einen unrunden, insbesondere dreieckigen Querschnitt mit gerundeten Ecken aufweist.

11. Toilettenbürste nach einem der vorhergehenden Ansprüche,
**dadurch gekennzeichnet, dass**
der Grundkörper (3) hohl ausgebildet ist und insbesondere mit einem Hohlraum (12) im Inneren des Stieles (1) in Verbindung steht.

12. Toilettenbürste nach einem der vorhergehenden Ansprüche,
**dadurch gekennzeichnet, dass**
- die Borsten (5a,b,...) auf bogenförmigen Kurven, insbesondere parallel verlaufend zum äußeren Rand (3a) des Grundkörpers (3), angeordnet sind und/oder
- die Erstreckungslänge (10) der Borsten (5a,b,...) (von ihrem Befestigungspunkt (4) am Grundkörper (3) zu ihrem freien Ende) von der Mitte des Grundkörpers (3) zu dessen Rändern (3a) abnimmt oder gleich bleibt.

## Claims

1. A toilet brush comprising a handle (1) and a cleaning head (2),
- wherein a base element (3) of the cleaning head (2) has a larger extension in a main extension plane (10), than in a transversal direction (11) thereto, and wherein the base element is in particular plate shaped and is more flexible in at least one of its peripheral portions (3a) in a direction transversal to the main plane (10) or the plate plane than in a central portion (3b) or in a portion of the attachment point (4) at the handle (1),
- wherein a plurality of bristles is arranged at a surface of the base element forming cleaning elements (5a, b, ...), and
- wherein a cross section of the bristles (5a, b) is hollow or massive,
**characterized in that**,
- the handle (1) is movably arranged at the base element (3) so that it springs back elastically into a starting position wherein an attachment pinion is integrally configured in one piece with the base element (3) and made from a flexible material.

2. The toilet brush according to claim 1 **characterized in that**
- the cross section of the bristles (5a, b) is an angle profile and/or
- an edge portion has different flexibilities in both transversal directions (11) of the main plane (10) of the base element (3)

3. The toilet brush according to one of the proceeding claims,
**characterized in that**
the attachment point (4) of the handle (1) at the base element (3) is recessed from the edge (3a) of the base element (3), in particular arranged in a center or in a center of gravity of a surface of the base element (3) and the handle (1) is attached in particular orthogonal to the main plain (10).

4. The toilet brush according to one of the preceding claims,
**characterized in that**
- the bristles (5a, b,...) have a cross section which has a different width at one end of the cross section than at another end and which is in particular triangular and/or
- cross sectional contours of the bristles (5a, b, ...) that are in particular triangular, V-shaped or square or undulated or W-shaped or C-shaped or X-shaped in top view of the main plane (10) of the base element (3) and all cross sections of the elements are oriented in the same way or are respectively radially oriented in outward direction from the handle (1).

5. The toilet brush according one of the preceding claims,
**characterized in that**
- the bristles (5a, b,...) are individually attached at the base element (3) and not in groups and/or
- the bristles (5a, b,...) have a minimum distance from one another of 3 mm, better 4 mm, better 5 mm at the attachment point (4) in the base element (3).

6. The toilet brush according one of the preceding claims,
**characterized in that**
at least on one side, in particular on the bottom side of the base element (3) the entirely of the free ends of the bristles (5a, b...) has an outward convex three dimensional surface shape.

7. The toilet brush according one of the preceding claims,
**characterized in that**
- a distance of the bristles (5a, b) from one another is 0.8 cm to 30 cm in particular 1.0 to 1.5 cm, and/or
- a transition (6) between the bristles and the base element (3) which are integrally configured in one piece is rounded with a curvature radius (19) of at least 1 mm, advantageously at least 2mm, advantageously at least 3 mm.

8. The toilet brush according one of the preceding claims,
**characterized in that** edge portions (3a) of the base element (3) have different flexibility.

9. The toilet brush according one of the preceding claims,
**characterized in that**
- the different flexibilities of the base element (3) in both transversal directions (11) is obtained through stiffening ribs (8) on one of the outsides of the base element and/or
- the attachment point (4) of the handle (1) at the base element (3) is provided at the edge (3a) of the base element (3) and in an extension (10) of the handle (1) or at an acute angle to the main plane (10) of the base element (3).

10. The toilet brush according one of the preceding claims,
**characterized in that**
the handle (1) has a non circular, in particular triangular cross section with rounded corners.

11. The toilet brush according one of the preceding claims,
**characterized in that** the base element (3) is configured hollow inside and connected in particular with a cavity (12) in an interior of the handle (1).

12. The toilet brush according one of the preceding claims,
**characterized in that**
- the bristles (5a, b...) are arranged on arcuate curves, in particular extending parallel to an outer edge (3a) of the base element (3) and/or
- an extension (10) of the bristles (5a, b...) from their attachment point (4) at the base element (3) towards their ends decreases or stays constant from a center of the base element (3) to its edges (3a).

## Revendications

1. Brosse pour WC comportant un manche (1) et une tête de nettoyage (2),
- le corps de base (3) de la tête de nettoyage (2) présentant dans son plan d'extension principale (10) une plus grande dimension que dans la direction transversale (11), étant conçu notamment en forme de plaque et étant plus souple dans au moins l'un de ses bords (3a) dans une direction transversale au plan principal (10) ou au plan de plaque que dans la zone centrale (3b) ou dans la zone du point de fixation (4) au manche (1),
- de nombreux picots étant agencés comme éléments de nettoyage (5a, b, ...) sur la surface du corps de base (3), et
- la section transversale des picots (5a, b, ...) étant creuse ou pleine,
**caractérisée en ce que**
- le manche (1) est agencé sur le corps de base (3) de manière à revenir de façon mobile et élastique dans sa position de départ grâce à une conception d'un seul tenant du tenon formant embout sur le corps de base (3) en un matériau souple.

2. Brosse pour WC selon la revendication 1, **caractérisée en ce que**
- la section transversale des picots (5a, b, ...) correspond à une cornière et/ou
- un seul et même bord (3a) a une souplesse légèrement différente dans les deux directions transversales (11) par rapport au plan principal (10) du corps de base.

3. Brosse pour WC selon l'une des revendications précédentes, **caractérisée en ce que**
le point de fixation (4) du manche (1) sur le corps de base (3) est agencé en retrait du bord (3a) du corps de base (3), notamment au milieu, ou au centre de gravité de la surface du corps de base (3), et le manche (1) est fixé notamment perpendiculairement au plan principal (10).

4. Brosse pour WC selon l'une des revendications précédentes, **caractérisée en ce que**
- les picots (5a, b, ...) ont une section transversale qui présente à une extrémité de la section transversale une plus grande largeur qu'à l'autre extrémité et qui est notamment triangulaire et/ou
- les contours de section transversale des picots (5a, b, ...), notamment triangulaires ou en forme de V ou carrés ou en forme d'ondes ou en forme de W ou en forme de C ou en forme de X, c'est-à-dire considérés dans la vue de dessus du plan principal (10) du corps de base (3) les sections transversales des éléments, sont tous orientés dans la même direction ou sont dirigés à chaque fois radialement vers l'extérieur à partir du manche (1).

5. Brosse pour WC selon l'une des revendications précédentes, **caractérisée en ce que**
- les picots (5a, b, ...) sont fixés individuellement et non en touffe sur le corps de base (3) et/ou
- les picots (5a, b, ...), notamment au point de fixation (4) dans le corps de base (3), sont distants les uns des autres au minimum de 3 mm, mieux de 4 mm, mieux de 5 mm.

6. Brosse pour WC selon l'une des revendications précédentes, **caractérisée en ce que**, au moins sur un côté, notamment sur le dessous, du corps de base (3), toutes les extrémités libres des picots (5a, b, ...) forment une surface tridimensionnelle bombée convexe vers l'extérieur.

7. Brosse pour WC selon l'une des revendications précédentes, **caractérisée en ce que**
- la distance des picots (5a, b, ...) les uns aux autres est comprise entre 0,8 cm et 3,0 cm, notamment entre 1,0 cm et 1,5 cm, et/ou
- la jonction (6) entre les picots et le corps de base (3), qui sont conçus d'un seul tenant les uns aux autres, est arrondie avec un rayon (19) d'au moins 1 mm, de préférence d'au moins 2 mm, de préférence d'au moins 3 mm.

8. Brosse pour WC selon l'une des revendications précédentes, **caractérisée en ce que**
les bords (3a) du corps de base (3) ont une souplesse légèrement différente.

9. Brosse pour WC selon l'une des revendications précédentes, **caractérisée en ce que**
- la souplesse différente du corps de base (3) dans les deux directions transversales (11) est obtenue grâce à des nervures de renfort (8) sur l'un des côtés extérieurs du corps de base (3) et/ou
- le point de fixation (4) du manche (1) au corps de base (3) s'effectue au bord (3a) du corps de base (3) et dans la direction d'extension (10) du manche (1) ou selon un angle aigu par rapport au plan principal (10) du corps de base (3).

10. Brosse pour WC selon l'une des revendications précédentes, **caractérisée en ce que**
le manche (1) a une section transversale non ronde, notamment triangulaire, avec des angles arrondis.

11. Brosse pour WC selon l'une des revendications précédentes, **caractérisée en ce que**
le corps de base (3) est conçu creux et est notamment en liaison avec un espace creux (12) à l'intérieur du manche (1).

12. Brosse pour WC selon l'une des revendications précédentes, **caractérisée en ce que**
- les picots (5a, b, ...) sont agencés sur des courbes en forme d'arcs, notamment de manière à s'étendre parallèlement au bord extérieur (3a) du corps de base (3), et/ou
- la longueur (10) des picots (5a, b, ...) (de leur point de fixation (4) au corps de base (3) à leur extrémité libre) diminue en allant du milieu du corps de base (3) aux bords (3a) de celui-ci ou reste identique.
